# FASCICULE DE BREVET EUROPEEN

(11) **EP 0 296 949 B1**
(45) Date de publication et mention de la délivrance du brevet: **05.12.1990**
(21) Numéro de dépôt: 88401522.3
(22) Date de dépôt: 17.06.1988
(51) Int. Cl.: F23H 17/12

(54) **Barreau de grille de combustion ou d'incinération, notamment de grille à mouvement de recul**
Roststab für einen Feuerungs- oder Verbrennungsrost, insbesondere für einen hin- und herbewegbaren Rost
Fire- or incinerator-bar, particularly for a reciprocating grate

(30) Priorité: 17.06.1987 FR 8708472
(43) Date de publication de la demande: 28.12.1988
(73) Titulaire: CONSTRUCTIONS INDUSTRIELLES DE LA MEDITERRANEE C.N.I.M., F-75008 Paris (FR)
(72) Inventeur: Durand, Jean-Pierre, F-83500 La Seyne sur Mer (FR)
(74) Mandataire: Berger, Helmut

(56) Documents cités:
- DE-A- 3 521 266
- FR-A- 1 567 605

## Description

La présente invention a pour objet un barreau de grille de combustion ou d'incinération, notamment de grille à mouvement de recul, du type comportant un nez de ringardage présentant une forme sensiblement tronc-pyramidale et au moins un orifice de distribution d'air de combustion, pourvu dans la paroi du nez.

Dans un barreau connu de ce type (voir FR-A 1 567 605), un tel orifice de distribution de l'air est pratiqué soit sur l'une ou sur les deux faces latérales du nez de ringardage.

Les deux barreaux de ce type présentent un certain nombre d'inconvénients considérables. Ainsi, pour une grille à mouvement de recul, lors du mouvement de descente des barreaux vers l'arrière, des éléments d'un combustible ou des résidus de combustion, en particulier les métaux fondus, peuvent s'introduire dans les trous de distribution d'air entraînant ainsi l'obstruction de ceux-ci et donc un déréglage de la distribution d'air. De plus, dans ce barreau, comme d'ailleurs dans toutes les conceptions connues de barreaux, bien que la répartition de l'air sur toute la surface de la grille par création d'une grande perte de charge dans l'orifice de distribution soit bonne, il s'avère tout de même que l'air de combustion est introduit dans la couche de combustible à une grande vitesse, ce qui a pour effet de soulever und grande quantité de poussière et d'entraîner beaucoup de cendres volantes dans les fumées.

La présente invention a pour but de pallier ces inconvénients.

Le barreau de grille proposé par l'invention à cette fin est caractérisé en ce que le nez de ringardage comporte dans sa paroi perpendiculaire au plan médian longitudinal et normal à la face supérieure du barreau et située du côté éloigné de l'extrémité amont une partie centrale en retrait vers l'intérieur du nez, qui forme une cavité s'ouvrant dans la direction de l'axe du barreau, au moins une paroi latérale délimitant la cavité présente l'orifice de distribution d'air et la paroi délimitant la cavité vers l'aval présente une ouverture dont la section transversale est plusieurs fois supérieure à la section transversale de l'orifice latéral.

Selon une caracétristique avantageuse de l'invention, les parois latérales de la cavité s'étendent sensiblement verticalement par rapport à la surface supérieure du barreau tandis que la surface supérieure de délimitation de la cavité est sensiblement parallèle à cette surface supérieure.

Selon encore une autre caractéristique avantageuse de l'invention, un orifice de distribution d'air est pratiqué dans l'une au moins des parois latérales parallèles de la cavité.

Selon une autre caractéristique avantageuse de l'invention, l'orifice de distribution traversant une paroi latérale de la cavité de nez de ringardage s'étend perpendiculairement au plan médian perpendiculaire à la surface supérieure du barreau.

Selon encore une autre caractéristique de l'invention, l'axe d'un orifice de distribution pratiqué dans une paroi latérale de la cavité du nez de ringardage est incliné par rapport au plan médian perpendiculaire à la surface supérieure du barreau de façon à permettre l'usinage postérieur à la réalisation du barreau, de cet orifice.

L'invention sera mieux comprise, et d'autres buts, caractéristiques, détails et avantages de celle-ci apparaîtront plus clairement au cours de la description explicative qui va suivre faite en référence aux dessins schématiques annexés donnés uniquement à titre d'exemple illustrant un mode de réalisation de l'invention, et dans lequel:
la figure 1 est une vue en élévation d'un barreau de grille selon la présente invention ;
la figure 2 est une vue de dessus d'une barreau selon l'invention ;
la figure 3 est une vue en coupe longitudinale selon la ligne III-III de la figure 2 ; et
les figures 4 et 5 sont des vues en coupe selon la ligne IV, V -IV, V de la figure 3 et montrent deux variantes de réalisation des orifices de distribution d'air, selon la présente invention.

En se référant aux figures, on constate qu'un barreau de grille 1 comporte une extrémité amont 2 pourvue d'un nez de ringardage 3 destiné à brasser la couche d'un combustible au cours de son déplacement d'une extrémité à l'autre du foyer sur la grille.

Le nez de ringardage 3 présente une forme sensiblement tronc-pyramidale. La face 4, qui s'étend perpendi culairement au plan médian longitudinal perpendiculaire à la face supérieure 7 du barreau éloignée de l'extrémité avant 2 de celui-ci, comporte une partie centrale en retrait vers l'intérieur du nez en formant une cavité 5. Celle-ci est délimitée latéralement par des parois 6 sensiblement perpendiculaires à la surface supérieure 7 du barreau tandis que le fond de la cavité est formé par une paroi transversale perpendiculaire 8. La cavité 5 est délimitée vers le haut par une surface 9 sensiblement parallèle à la surface supérieure 7 du barreau.

La cavité 5 est en communication avec l'intérieur creux du nez par l'intermédiaire de deux orifices 10 pratiqués chacun dans une des parois latérales 6. La cavité 5 communique également avec la partie supérieure de la grille par une ouverture 11 prévue dans la paroi délimitant la surface 4 de la cavité. La section transversale de l'ouverture 11 est plusieurs fois supérieure à la section transversale des orifices 10.

Dans le mode de réalisation des orifices 10, représenté à la figure 4 ceux-ci traversent la paroi 6 perpendiculairement au plan médian perpendiculaire à la surface supérieure 7 d'un barreau. Dans le mode de réalisation selon la figure 5, les axes des orifices 10 sont inclinés par rapport audit plan médian de façon à permettre l'usinage des orifices après la réalisation du barreau, contrairement au cas de la figure 4 pour lequel les orifices viennent de fonderie.

On constate que les passages 10 et l'orifice 11 permettent à l'air de combustion insufflé dans le nez à partir de la face inférieure du barreau de parvenir dans la couche de combustible se trouvant sur les barreaux.

Contrairement au barreau de l'art antérieur, où l'air sortait du barreau à une grande vitesse dans une direction bien déterminée, l'interposition de la cavité 5 dans la voie de l'air permet de répartir uniformément l'air à travers tous les barreaux, grâce aux orifices 10 dans lesquels la vitesse de l'air est importante, de disposer les orifices 10 à l'intérieur de la cavité 5, donc à l'abri des obstructions par les déchets ou les coulures de métal en fusion et en plus d'assurer une réduction de la vitesse de l'air et son introduction dans la couche d'une combustible sans entraînement de poussière.

Le barreau des grilles repésentées aux figures, à titre d'exemple, comporte deux orifices 10. Il est bien évident que le nombre d'orifices importe peu : il peut y en avoir un ou plusieurs, la section d'un orifice sera choisie en conséquence. Dans le cas de la figure 5, il est judicieux de disposer les trous de telle sorte que les jets d'air soient concourants afin de briser leur vitesse. Enfin chaque barreau conforme à la présente invention peu être muni d'un seul nez de ringardage comme représenté aux figures ou de plusieurs nez transversalement juxtaposés, dans le cas d'un barreau d'une plus grande largeur.

## Revendications

1. Barreau de grille de combustion et d'incinération, notamment de grille à mouvement de recul, du type comportant un nez de ringardage (3) présentant une forme sensiblement tronc-pyramidale et au moins un orifice (10) de distribution d'air de combustion, pourvu dans la paroi du nez, caractérisé en ce que le nez de ringardage (3) comporte dans sa paroi (4), qui est perpendiculaire au plan médian longitudinal du barreau (1) et situé du côté de l'extrémité amont (2), une partie centrale en retrait vers l'intérieur du nez, qui forme une cavité (5) s'ouvrant dans la direction de l'axe du barreau, au moins une paroi latérale (6) délimitant la cavité (5) présente l'orifice (10) de distribution d'air et la surface délimitant la cavité (5) vers l'aval présente une ouverture (11) dont la section transversale est plusieurs fois supérieure à la section transversale de l'orifice latéral (10).

2. Barreau de grille selon la revendication 1, caractérisé en ce que les parois latérales (6) de la cavité s'étendent sensiblement verticalement par rapport à la surface supérieure (7) du barreau, tandis que la surface supérieure (9) de délimitation de la cavité (5) est sensiblement parallèle à cette surface supérieure (7).

3. Barreau de grille selon la revendicationl ou 2, caractérisé en ce qu'un orifice de distribution d'air (10) est pratiqué dans chacune des parois latérales parallèles (6) de la cavité (5).

4. Barreau de grille selon l'une des revendications précédentes, caractérisé en ce que l'orifice de distribution (10) traversant une paroi (6) de la cavité du nez de ringardage (3) s'étend sensiblement perpendiculairement au plan médian perpendiculaire à la surface supérieure (7) du barreau.

5. Barreau de grille selon l'une des revendications 1 à 4, caractérisé en ce que l'axe de l'orifice de distribution (10) pratiqué dans une paroi (6) du nez de ringardage (3) est incliné par rapport au plan médian perpendiculaire à la surface supérieure (7) du barreau, de façon à permettre l'usinage postérieur à la réalisation du barreau, de cet orifice (10).

6. Barreau de grille selon la revendication 5, caractérisé en ce que les orifices de distribution (10) sont orientés de façon que les jets d'air sortants soient concourants afin de briser leur vitesse.

7. Barreau de grille selon l'une des revendications précédentes, caractérisé en ce que chaque barreau peut être muni d'un seul ou de plusieurs nez transversalement juxtaposés dans le cas d'un barreau d'une plus grande largeur.

## Patentansprüche

1. Roststab für einen Feuerungs- und Verbrennungsrost, insbesondere für eine hin- und herbewegbaren Rost mit einer Stochernase (3), die im wesentlichen die Form eines Pyramidenstumpfes hat und wenigstens eine Öffnung (10) zur Verteilung von Brennluft in der Wand der Nase aufweist, dadurch gekennzeichnet, daß die Stochernase (3) in ihrer Wand (4), die sich senkrecht zu der sich in der Längsrichtung des Stabs (1) weisenden Mittelebene des Stabs erstreckt und sich auf der Seite des vorderen Endes (2) befindet, einen zentralen in das Innere der Nase zurückgezogenen Bereich besitzt, der einen sich in Richtung der Achse des Stabs öffnenden Hohlraum (5) bildet, wenigstens eine Seitenwand (6), die den Hohlraum (5) begrenzt, die Luftverteileröffnung (10) aufweist, und die den Hohlraum (5) nach hinten begrenzende Oberfläche eine Öffnung (11) besitzt, deren Querschnitt um mehrere Male größer als der Querschnitt der seitlichen Öffnung (10) ist.

2. Roststab nach Anspruch 1, dadurch gekennzeichnet, daß die Seitenwände (6) des Hohlraums sich im wesentlichen senkrecht zur Oberfläche (7) des Stabs erstrecken, wo hingegen die Oberfläche (9) zur Abgrenzung des Hohlraums (5) im wesentlichen parallel zu dieser Oberfläche (7) verläuft.

3. Roststab nach Anspruch 1 oder 2, dadurch gekennzeichnet, daß eine Luftverteilungsöffnung (10) in jeder parallelen Seitenwand (6) des Hohlraums (5) vorgesehen ist.

4. Roststab nach einem der vorangehenden Ansprüche, dadurch gekennzeichnet, daß die Verteileröffnung (10), die eine Wand (6) des Hohlraums der Stochernase (3) durchläuft, sich im wesentlichen quer zur Mittelebene erstreckt, die quer zur Oberfläche (7) des Stabs verläuft.

5. Roststab nach einem der Ansprüche 1 bis 4, dadurch gekennzeichnet, daß die Achse der Verteileröffnung (10), die in einer Wand (6) der Stochernase (3) vorgesehen ist, ist gegenüber der quer zur Oberfläche (7) des Stabs verlaufenden Mittelebene geneigt ist, um die Ausführung dieser Öffnung (10) nach der Herstellung des Stabs zu ermöglichen.

6. Roststab nach Anspruch 5, dadurch gekennzeichnet, daß die Verteileröffnungen (10) so ausgerichtet sind, daß die aus ihnen austretenden Luftstrahlen zueinander verlaufen, um deren Geschwindigkeiten zu brechen.

7. Roststab nach einem der vorangehenden Ansprüche, dadurch gekennzeichnet, daß jeder Stab mit einer einzigen oder mit mehreren Nasen versehen ist, die quer nebeneinander im Falle eines Stabes größerer Breite angeordnet sind.

## Claims

1. Fire- and incinerator-grate bar, particularly for a reciprocating grate, of the type including a substantially truncated-pyramidal shaped rabbling nose (3) and at least an opening (10) for distributing combustion air provided in the nose wall, characterized in that the rabbling nose (3) has in its wall (4), which is perpendicular to the longitudinal median plane of bar (1) and located to the side of the upstream end (2), a central part which stands back toward inside of the nose, which forms a cavity (5) opening in the direction of the bar axis, at least one lateral wall (6) delimiting the cavity (5) presents the air distributing opening (10) and the surface delimiting the cavity (5) downwardly presents an aperture (11), the transversal section of which is several times greater than the transversal section of the lateral opening (10).

2. Grate bar according to claim 1, characterized in that the lateral walls (6) of the cavity extend substantially vertically with respect to the top surface (7) of the bar, whereas the top surface (9) delimiting the cavity (5) is substantially parallel to this top surface (7).

3. Grate bar according to claim 1 or 2, characterized in that an air distributing opening (10) is provided in each of the parallel lateral walls (6) of the cavity (5).

4. Grate bar according to any preceding claims, characterized in that the distributing opening (10) passing through a wall (6) of the cavity of the rabbling nose (3) extends substantially perpendicularly to the median plane perpendicular to the top surface (7) of the bar.

` 5. Grate bar according to one of claims 1 to 4, characterized in that the axis of the distributing opening (10) provided in a wall (6) of the rabbling nose (3) is inclined with respect to the median plane perpendicular to the top surface (7) of the bar, so as to permit the machining of this opening (10) after the achievement of the bar.

6. Grate bar according to claim 5, characterized in that the distributing openings (10) are oriented so that the issuing air jets are intersecting so as to break up their rate.

7. Grate bar according to any preceding claims, characterized in that each bar may be provided with one or several noses transversally juxtaposed in the case of the bar of a greater width.
